# EUROPÄISCHE PATENTSCHRIFT

(11) **EP 0 351 530 B1**
(45) Veröffentlichungstag und Bekanntmachung des Hinweises auf die Patenterteilung: **01.09.1993**
(21) Anmeldenummer: 89110178.4
(22) Anmeldetag: 06.06.1989
(51) Int. Cl.: A47F 1/14, B25H 3/06

(54) **Einrichtung zum griffgerechten Bereitstellen von Montageteilen**
Storage device with easy access to components
Dispositif pour saisir facilement des pièces de montage

(30) Priorität: 08.07.1988 DE 3823142
(43) Veröffentlichungstag der Anmeldung: 24.01.1990
(73) Patentinhaber: ROBERT BOSCH GMBH, 70442 Stuttgart (DE)
(72) Erfinder: Drexel, Peter, D-7031 Steinenbronn (DE); Schumacher, Gottfried, Dipl.-Ing. (BA), D-7016 Gerlingen (DE); Bauer, Petra, Dipl.-Ing., D-7000 Stuttgart 1 (DE); Bünning, Torsten, Dipl.-Ind. Des., D-7000 Stuttgart 1 (DE)

(56) Entgegenhaltungen:
- BE-A- 566 355
- DE-A- 3 436 250
- DE-B- 1 042 470
- FR-A- 1 279 410
- GB-A- 759 558
- US-A- 1 732 437

## Beschreibung

### Stand der Technik

Die Erfindung bezieht sich auf eine Einrichtung nach der Gattung des Hauptanspruchs. Die Greifbehälter lassen sich mit Schüttgut oder mit Hilfe spezieller Einsätze mit lageorientierten Montageteilen füllen. Sie werden am manuellen Arbeitsplatz an der Haltevorrichtung angebracht und stellen dort die Montageteile in dem für den Mitarbeiter günstigsten Griffbereich bereit. Die dem Greifbehälter vorgelagerte Greifzunge erleichtert das Greifen insbesondere von Kleinteilen, welche der Mitarbeiter auf der Greifzunge sicherer erfassen und von dieser abstreifen kann. Bei einer bekannten Ausführung der gattungsmäßigen Art DE-A-26 30 681 ist die Greifzunge über ihre gesamte Länge schräg zum Boden des Greifbehälters gestellt, der an der am Montagearbeitsplatz vorgesehenen Haltevorrichtung als ganzes schräg ausgerichtetet ist, so daß die im Greifbehälter enthaltenen Kleinteile unter dem Einfluß der Schwerkraft auf die Greifzunge rutschen. Beim Transport der Greifbehälter bildet die Greifzunge einen Seitenrand begrenzter Höhe, die ein Herausfallen von eingelagerten Kleinteilen verhindert. Nachteilig bei dieser Ausführung ist, daß die Greifzunge einstückig an den Greifbehälter angeformt ist, wodurch ein Stapeln der Greifbehälter in einem größeren Magazinbehälter erschwert ist beziehungsweise für einen Greifbehälter ein größerer Stapelraum benötigt wird, als es dem Speichervolumen des Greifbehälters entspricht.

Bei einer anderen bekannten Einrichtung (GB-A 759 558) ist der Greifbehälter mittels Bolzen lösbar an einem am Montagearbeitsplatz angebrachten Rahmen geneigt befestigt. Durch die Schrägstellung ist der Greifbehälter mit einem Deckel abgedeckt, an dem die Greifzunge angebracht ist. Der Deckel ist mit einer Öffnung versehen, durch die die Montageteile auf die Greifzunge gelangen können. Eine derartige Einrichtung ist nur in Verbindung mit schräggestellten Greifbehältern zweckmäßig, da zum Zuführen der Montageteile auf die Greifzunge stets die Öffnung des Deckels betätigt werden muß und nur dann die Montageteile vermittels der Schrägstellung des Greifbehälters auf die Greifzunge gelangen.

### Vorteile der Erfindung

Besonders vorteilhaft ist es, wenn die Greifzunge einstückig an einem Aufnahmebehälter für den Greifbehälter angeformt ist, der vorzugsweise mit eigenen Mitteln zum lösbaren Anbringen an einer am Montagearbeitsplatz vorgesehenen Haltevorrichtung versehen ist. Der Aufnahmebehälter kann in diesem Fall ständig am Montagearbeitsplatz verbleiben und darüberhinaus auch so ausgebildet sein, daß er für Greifbehälter unterschiedlicher Typen und Größen verwendbar ist. Der Aufnahmebehälter kann gegebenenfalls auch selbst als Greifbehälter für eingelagerte Teile dienen.

Eine konsequente Trennung von Transport- und Lagerfunktion ergibt sich, wenn der Greifbehälter auf der Zugriffseite mit einer Vorderwand versehen ist, die derart nach außen schräg ansteigend angeordnet ist und derart ausgerundet in den Boden des Greifbehälters übergeht, daß eingelagerte Kleinteile leicht aus dem Greifbehälter über die Vorderwand herausstreifbar sind, beim Transport des gefüllten Greifbehälters jedoch nicht aus diesem herausfallen können. Bei am Montagearbeitsplatz angebrachtem Greifbehälter wird jeweils eine Teilmenge der eingelagerten Kleinteile über die schräge Vorderwand auf die Greifzunge überführt, wo sie leicht zwischen den Fingern greifbar und abstreifbar sind.

Zur weiteren Verbesserung des Ergreifens der Kleinteile sowie der Verhinderung des Haftens verschmutzter Kleinteile am Behälterboden wird vorgeschlagen, daß der Behälterboden mit Abstreifrillen versehen ist, die sich vorzugsweise bis in die Ausrundung am Übergang zur schräg ansteigenden Vorderwand hinein erstrecken.

In Weiterbildung der Erfindung wird vorgeschlagen, die an einem Greifbehälter vorgesehenen Mittel zum lagerorientierten Stapeln mehrerer Behälter gemäß den Merkmalen der Ansprüche 11 und 12 auszubilden. Durch die Möglichkeit, Greifbehälter und Greifschale auch versetzt zueinander lagerorientiert und -fixiert stapeln zu können, ist erreicht, daß die Greifbehälter bzw. -schalen auch am Montagearbeitsplatz unmittelbar übereinander gestapelt angebracht sein können, ohne daß der Zugriff zu den jeweils untenliegenden Behältern beeinträchtigt wird.

Bei Ausbildung des Greifbehälters gemäß den Ansprüchen 15 - 17 läßt sich ein Informationsträger leicht und gegebenenfalls auch durch ein Handhabungsgerät am Greifbehälter anbringen und von diesem wieder entfernen.

Das Ausheben von in einem größeren Behältnis bzw. Magazinbehälter eingesetzten Greifbehältern und Greifschalen wird durch die Merkmale der Ansprüche 25 - 27 erleichtert.

Ein vollständiges und einheitliches Behältersystem, mit welchem Kommissionier-, Lager-, Transport- und Bereitstellungsaufgaben in vielfältiger Weise ausführbar sind, ergibt sich mit den Merkmalen des Anspruchs 30.

Weitere vorteilhafte Ausgestaltungen gehen aus der nachfolgenden Beschreibung eines Ausführungsbeispiels hervor.

### Zeichnung

Ein Ausführungsbeispiel der Erfindung ist in der Zeichnung dargestellt und in der nachfolgenden Beschreibung näher erläutert.

Es zeigen
- Figur 1 einen Greifbehälter in perspektivischer Darstellung,
- Figur 2 einen Schnitt nach der Linie II, Figur 1,
- Figur 3 einen Aufnahmebhälter für den Greifbehälter nach Figur 1,
- Figur 4 den Greifbehälter nach Figur 1 und den Aufnahmebehälter nach Figur 3 im zusammengesetzen Zustand, in einer gegenüber den Figuren 1 und 3 um 90° gedrehten Lage
- Figur 5 eine Greifschale der Einrichtung nach dem Ausführungsbeispiel, ebenfalls in perspektivischer Darstellung und in einem etwas größeren Maßstab,
- Figur 6 zwei versetzt zueinander gestapelte Greifbehälter nach Figur 1 und einen zugehörigen Deckel,
- Figur 7 eine Haltevorrichtung gemäß dem Ausführungsbeispiel und
- Figur 8 ein einheitliches Behältersystem mit nach dem Ausführungsbeipiel ausgebildeten Einzelbehältern.

### Beschreibung des Ausführungsbeispiels

Ein Greifbehälter 10 hat einen Boden 11, der auf der Zugriffseite über einen ausgerundeten Zwischenbereich 12 in eine schräg nach oben ansteigende Vorderwand 13 stufenlos übergeht, die einen abgerundeten Bereich 14 hat, der an einer Stirnkante 15 endet. Der Greifbehälter 10 hat ferner zwei Seitenwände 16, 17 und eine Rückwand 18, die oben mit einem umlaufenden Randflansch 19 versehen sind. Die Rückwand 18 geht ebenfalls über einen merklich ausgerundeten Bereich 20 in den Boden 11 über, der mit parallelen Abstreifrillen 21 versehen ist. Am Randflansch 19 sind ferner im Bereich der Rückwand 18 zwei Einhängelappen 22 im Abstand zur Rückwand 18 angeformt und an deren unterem Bereich ist eine Stützleiste 23 vorgesehen. Das eine hintere Eck des Greifbehälters 10 ist abgeschrägt durch eine Eckwand 24, in deren Bereich der Randflansch 19 mit einem durch Rillen gebildeten Griffsymbol 25 versehen ist.

Im Bereich der Seitenwände 16, 17 ist der Randflansch 19 außen je mit einer nach oben gerichteten Führungsleiste 28, 29 versehen, die sich von der vorderen Stirnkante 15 bis zum Beginn der Eckwand 24 bzw. bis zum Ende der Seitenwand 17 erstrecken. An der Zugriffseite gehen die Führungsleisten 28, 29 in nach unten gerichtete versteifende Randleisten 30 über, die am unteren Ende je mit einer Aussparung 31 versehen sind, deren Höhe der Höhe der Führungsleisten 28 bzw. 29 und deren Tiefe der Breite der Führungsleisten 28 bzw. 29 entspricht. Am unteren Längsrand sind die Seitenwände 16, 17 je mit zwei Führungnoppen 32 und 33 versehen, die so weit über die Seitenwand 16 bzw. 17 seitlich nach außen vorstehen, daß sie mit geringem Spiel zwischen die Führungsleisten 28, 29 eines gleichgestalteten Greifbehälters 10 passen. An den Innenseiten der Führungsleisten 28, 29 ist der Greifbehälter 10 je mit zwei Führungsnoppen 34, 35 versehen, deren senkrecht zu den Führungsleisten 28, 29 gemessene Breite der Breite der unteren Führungsnoppen 32, 33 entspricht. Der freie Abstand a zwischen den beiden oberen Führungsnoppen 34, 35 entspricht mit einem leichten Übermaß dem Abstand b, den die beiden voneinander abgekehrten Seitenflanken der unteren Führungsnoppen 32, 33 zueinander einnehmen. Der Führungsnoppen 32 ist so weit von der vorderen Stirnseite entfernt, daß seine hintere Seitenflanke den Abstand b zur senkrechten Randkante 30a der Randleiste 30 einnimmmt.

An der vorderen Stirnseite (Zugriffseite) ist der Greifbehälter 10 mit einer senkrechten Stirnwand 36 versehen, wobei zwischen dieser, der Vorderwand 30 und den Seitenwänden 16, 17 ein freier, gegebenenfalls durch Versteifungsrippen 37 unterteilter Raum 38 gebildet ist (Figur 2). Die Stirnwand 36 hat einen nach innen versetzten rechteckigen Bereich 39, der an seinen senkrechten Versetzungsrändern 40 je mit einem schlitzartigen Durchbruch 41 versehen ist. Die Versetzungstiefe entspricht etwa der Stärke einer Kunststoffplatte 42, die mit seitlichen Rastschenkeln 43 versehen ist, welche durch die Durchbrüche 41 durchdrückbar sind und danach die Kunststoffplatte 42 schüttelsicher am Greifbehälter 10 festhalten. Die Kunststoffplatte 42 kann entweder als Träger für ein Informationselement 44 dienen, oder selbst ein Informationselement sein, oder eine Abdeckung für einen eingelegten Informationsträger bilden. Für diesen Fall ist es zweckmäßig, wenn die Oberfläche der Kunststoffplatte 42 durch ein geeignetes Verfahren entspiegelt ist.

Der beschriebene Greifbehälter 10 zeichnet sich u. a. durch eine hohe Verwindungssteifigkeit und durch einen geringen Platzbedarf beim Transport in größeren Magazinbehältern aus. Durch die besondere Ausgestaltung und Anordnung der Führungsmittel können zwei gleichgestaltete Greifbehälter 10 entweder deckungsgleich oder, wie Figur 6 zeigt, auch in einer versetzten Stellung übereinander gestapelt werden. Durch die Anordnung der Abstreifrillen 21 am Boden 11, der schräg gestellten Vorderwand 13 und der stark ausgerundeten Bereiche 12, 14, 20 wird das Entnehmen von eingelagerten Kleinteilen wesentlich erleichtert. Wenn die Greifbehälter 10 versetzt zueinander gestapelt sind, können auch die Teile im jeweils unten liegenden Greifbehälter ungehindert erfaßt werden. Die Entnahme von Restmengen kann zweckmäßig durch Abstreifen über die schräge Vorderwand 13 erfolgen. Der Greifbehälter 10 selbst ist durch das Vorhandensein des Raumes 38 zwischen der Vorderwand 13 und der Stirnwand 36 leicht handhabbar und die abgeschrägte Ecke erleichtert das Herausnehmen des Greifbehälters 10 aus einem größeren Magazinbehälter, in welchen mehrere Greifbehälter aneinanderliegend eingesetzt sind. Über den freien Raum 38 läßt sich auch die Kunststoffplatte 42 vom Greifbehälter 10 entrasten, was gegebenenfalls auch über ein selbsttätiges Handhabungsgerät erfolgen kann. Aus geschmacklichen Gründen können auch die Seitenwände 16, 17 des Greifbehälters mit Rillen 45 versehen sein.

Dem Greifbehälter 10 ist ein Aufnahmebehälter 50 (Figur 3) zugeordnet, der mit einem Boden 51, einer Rückwand 52 und zwei Seitenwänden 53, 54 versehen ist, die einen eingesetzten Greifbehälter 10 an dessen Randflansch 19 und den unteren Führungsnoppen 32, 33 passend umgreifen. Die Rückwand 52 ist zum erleichterten Entnehmen des Aufnahmebehälters 50 aus einem größeren Magazinbehälter an einem Eck ebenfalls durch eine Eckwand 55 abgeschrägt. Am Boden 51 des Aufnahmebehälters 50 sind die Seitenwände 53, 54 innen mit je einem Arretiernocken 56 versehen, die einen von oben eingesetzen Greifbehälter 10 mit geringem Spiel an der Rückwand 52 angelegt halten. An der Rückwand 52 ist der Aufnahmebhälter 50 gleich wie der Greifbehälter 10 ausgebildet, nämlich mit zwei Einhängelappen 22 und einer Stützleiste 23 versehen.

Ein erfindungsgemäßes Merkmal des Aufnahmebehälters 50 ist, daß an dessen Boden 51 eine Greifzunge 60 einstückig und übergangslos angeformt ist, welche einen eingesetzten Greifbehälter 10 zugriffseitig überragt (Fig. 4). Der Boden 51 und die Greifzunge 60 sind ebenfalls mit Abstreifrillen 61 und 62 zum sicheren Greifen von kleinen Teilen versehen. Die Greifzunge 60 ist seitlich von Seitenwände 63 und 64 begrenzt, die einstückig und übergangslos an die Seitenwangen 53 und 54 angeformt sind. Die Greifzunge 60 hat ferner einen leicht nach oben abgewinkelten Endabschnitt 65, in den sich die Abstreifrillen 62 hineinerstrecken.

Die Greifzunge 60 dient zur montagegerechten Vorvereinzelung der im eingesetzten Greifbehälter 10 gespeicherten Kleinteile. Figur 4 zeigt anschaulich, daß die Teile leicht über die schräge Vorderwand 13 des Greifbehälters 10 aus diesem herausgestreift und auf die Greifzunge 60 verlagert werden können. Der Aufnahmebehälter 50 kann zweckmäßig am Montagearbeitsplatz verbleiben, während der Greifbehälter zum Zweck des Transportes bzw. Auswechselns oder Nachfüllens für sich allein handhabbar ist. Zur Betonung eines einheitlichen Behältersystems bzw. Behälterprogramms kann auch der Aufnahmebehälter 50 an den Seitenwänden 53, 54 mit Rillen 66 versehen sein.

Zur Einrichtung gemäß dem Ausführungsbeispiel gehört ferner mindestens eine Greifschale 70 (Figur 5), deren rückseitiger Bereich 71 mit der Ausbildung des entsprechenden Bereichs des Greifbehälters 10 praktisch übereinstimmt. Die gleichen Merkmale sind mit gleichen Bezugszahlen bezeichnet und nicht mehr näher beschrieben. Die Länge 1 der Greifschale 70 entspricht der halben Länge eines Greifbehälters 10, so daß zwei Greifschalen 70 hintereinander auf einen Greifbehälter 10 stapelbar sind, ohne über dessen Umrißprofil hinauszuragen. Wenn auf einem Greifbehälter 10 nur eine Greifschale 70 aufgesetzt ist, kann diese so weit nach hinten verschoben werden, daß der Inhalt aus beiden Behältern leicht greifbar ist. Die Greifschale 70 hat eine Vorderwand, die aus zwei einen flachen Winkel miteinander einschließenden Wandabschnitten 73 und 74 besteht, die über eine leichte Rundung 75 ineinander übergehen. Der äußere Randabschnitt 74 übt hier gewissermaßen gleichzeitig die Funktion einer Greifzunge aus. Abstreifrillen 76 am Boden der Greifschale erstrecken sich bis in den Wandabschnitt 73 der Vorderwand hinein. Eine der Stirnwand 36 des Greifbehälters 10 entsprechende Wand ist bei der Greifschale 70 nicht vorgesehen.

Dem Greifbehälter 10 ist ferner ein aus einem Kunststoff-Spritztteil gebildeter, im wesentlichen ebener Deckel 80 zugeordnet (Figur 6), der eine Griffmulde 81 hat und an den beiden Längsrändern mit Aussparungen 82 versehen ist, die mit den Führungsnoppen 34, 35 des Greifbehälters 10 korrespondieren. Der aufgesetzte Deckel 80 liegt am Randflansch 19 auf und wird dort durch die Führungsnoppen 34, 35 unverschiebbar festgehalten. Die Höhe der Führungsnoppen 34, 35 und der Führungsleisten 28, 29 ist so bemessen, daß auch bei aufgesetztem Deckel 80 ein weiterer Greifbehälter 10 lageorientiert stapelbar ist. Der Deckel 80 hat zwei verstärkte und entspiegelte Randzonen 83, 84, an denen Kennzeichnungen angebracht sein können. An einem Eck ist auch der Deckel 80 mit einer Eckschräge 85 und einem Griffsymbol 86 (Riffelung) versehen.

In der Figur 6 ist ferner gezeigt, wie zwei Greifbehälter 10 versetzt stapelbar sind. In diesem Falle greifen die unteren Führungsnoppen 32 und die Stirnwand 36 des oberen Greifbehälters 10 zwischen die oberen Führungsnoppen 34 und 35 des unteren Greifbehälters 10 ein, wodurch die gegenseitige Orientierung und Fixierung der beiden Behälter sichergestellt ist.

Eine am Montagearbeitsplatz vorgesehene, in Figur 7 nur teilweise dargestellte Haltevorrichtung 90 für Greifbehälter 10 und/oder Aufnahmebehälter 50 und/oder Greifschalen 70 hat einen feststehenden Profilstab 91, der mit seitlichen Nuten 92 zur Aufnahme von Befestigungselementen 93 für Haltelaschen 94 versehen ist, die fest gegen die betreffende Seitenwand des Profilstabs 91 gespannt sind. Jede Haltelasche 94 hat oben einen Einsteckschlitz 95 für die Einhängelappen 22 an den Behältern 10 bzw. 50 bzw. 70 und ist unten mit einer Stützschulter 96 versehen, an welcher die Stützleiste 23 der eingehängten Behälter zur Anlage kommt.

Die beschriebenen Gegenstände bilden Einzelelemente eines einheitlichen Behältersystems, das auch Greifbehälter unterschiedlicher Höhen und Seitenabmessungen, sowie auch einen größeren Magazinbehälter zum Transport mehrer Greifbehälter umfassen kann. In Figur 8 sind Einzelelemente eines derartigen Systems gezeigt, das auf die Maße der EURO-Norm-Paletten abgestimmt ist. Das System umfaßt einen Magazinbehälter 98, der vorzugsweise auch Merkmale eines Werkstückträgers für Fließbandfertigung aufweist und dessen Seitenlängen in Abstimmung auf die EURO-Norm-Paletten beispielsweise 40 und 60 cm betragen. Zusätzlich zum Magazinbehälter 98 sind drei unterschiedlich große Greifbehälter 10a, 10b und 10c vorgesehen, wobei die Länge des größten Greifbehälters 10a der Breite des Magazinbehälters 98 und die Breite des Greifbehälters 10a der halben Länge des Magazinbehälters 98 entspricht. Die untereinander gleichen Grundflächen der beiden anderen Greifbehälter 10b und 10c sind jeweils durch Querteilung der Grundfläche des größten Greifbehälters 10a bestimmt. Ferner ist der kleinste Greifbehälter c nur halb so hoch wie die beiden anderen Greifbehälter 10a und 10b. Durch diese, die Grundflächen-Maßverhältnisse der EURO-Norm-Palette beibehaltenden Teilungen ist es möglich, den Magazinbehälter 98 ohne Platzverlust mit Greifbehälter 10a bis c unterschiedlicher Größe aufzufüllen und diese deckungsgleich übereinander zu stapeln.

Das System gemäß Fig. 8 kann ferner mit den beschriebenen, in Fig. 8 nicht dargestellten Greifschalen 70 und Deckeln 80 ergänzt sein und außerdem noch weitere Greifbehälter 99 enthalten, die gleich lang wie die Greifbehälter 10b und 10c jedoch schmäler, vorzugsweise nur halb so breit wie diese sind. Die Greifbehälter 99 können am unteren Rand in geringfügiger Abwandlung zu den beschriebenen Ausführungen so ausgebildet sein, daß sie quer auf den Greifbehälter 10a aufsetzbar sind und zwischen dessen Führungsnoppen 34, 35 gehalten werden.

## Patentansprüche

1. Einrichtung zum griffgerechten Bereitstellen von Montageteilen an manuellen Montagearbeitsplätzen, mit mindestens einem die Montageteile aufnehmenden Greifbehälter, welcher mit Mitteln zum lösbaren Anbringen an einer am Montagearbeitsplatz vorgesehenen Haltevorrichtung versehen ist und welchem nach dem Anbringen an der Haltevorrichtung eine Greifzunge an der dem Arbeitsbereich des Montagearbeitsplatzes zugekehrten Greifbehälterseite zugeordnet ist, dadurch gekennzeichnet daß die Greifzunge (60) einstückig an einem Aufnahmebehälter (50) angeformt ist, daß der Greifbehälter (10) in den Aufnahmebehälter (50) einsetzbar ist, und daß die Greifzunge (60) den eingesetzten Greifbehälter (10) zugriffseitig überragt.

2. Einrichtung nach Anspruch 1, dadurch gekennzeichnet, daß der Aufnahmebehälter (50) mit eigenen Mitteln (22, 23) zum lösbaren Anbringen an einer am Montagearbeitsplatz vorgesehenen Haltevorrichtung (90) versehen ist.

3. Einrichtung nach Anspruch 2, dadurch gekennzeichnet, daß der Aufnahmebehälter (50) auf der Seite der Greifzunge (60) ohne Seitenwand ausgeführt ist und an seinem Boden (51) zwei vorzugsweise an die Seitenwände (53, 54) angrenzende Noppen (56) zum verschiebesicheren Festhalten eines von oben eingesetzten Greifbehälters (10) aufweist.

4. Einrichtung nach Anspruch 2 oder 3, dadurch gekennzeichnet, daß der Boden (51) des Aufnahmebehälters (50) stufenlos in die Greifzunge (60) und jede Seitenwand (53, 54) stufenlos in eine die Greifzunge (60) seitlich begrenzende, vorzugsweise zum freien Ende hin in der Höhe abnehmende Seitenwange (63, 64) übergeht.

5. Einrichtung nach einer der vorhergehenden Ansprüche, dadurch gekennzeichnet, daß der vordere Endbereich (65) der Greifzange (60) leicht nach oben abgewinkelt ist.

6. Einrichtung nach einem der Ansprüche 2 - 5, dadurch gekennzeichnet, daß der Boden (51) des Aufnahmebehälters (50) und vorzugsweise auch die Greifzunge (60) mit Abstreifrillen (61, 62) versehen ist.

7. Einrichtung nach einem der vorhergehenden Ansprüche, dadurch gekennzeichnet, daß eine dem Arbeitsbereich des Montagearbeitsplatzes zugeordnete Vorderwand (13) des Greifbehälters (10) derart nach außen schräg ansteigend angeordnet ist und daß eine den Übergang der Vorderwand (13) zum Behälterboden (11) bildende Ausrundung (12) derart bemessen ist, das eingelagerte Kleinteile bzw. Restmengen von eingelagerten Kleinteilen leicht aus dem Greifbehälter (10) über die Vorderwand (13) herausstreifbar sind.

8. Einrichtung nach Anspruch 7, dadurch gekennzeichnet, daß der obere Endbereich (14) der Vorderwand (13) zum Stirnrand (15) hin gerundet ist.

9. Einrichtung nach Anspruch 7 oder 8, dadurch gekennzeichnet, daß auch der Übergang der Rückwand (18) des Greifbehälters (10) zum Behälterboden (11) merklich gerundet ist.

10. Einrichtung nach einem der Ansprüche 7 - 9, dadurch gekennzeichnet, daß der Boden des Greifbehälters (10) mit Abstreifrillen (21) versehen ist, die sich vorzugsweise bis in die Ausrundung (12) am Übergang zur Vorderwand (13) hineinerstrecken.

11. Einrichtung nach einem der vorhergehenden Ansprüche, mit einem Greifbehälter der am oberen Behälterrand mit einer ebenen Auflagefläche, sowie mit Anschlägen zum lageorientierten Stapeln eines anderen Behälters versehen ist, dadurch gekennzeichnet, daß die Anschläge durch Führungsnoppen (32 - 35) gebildet sind, von denen eine erste Gruppe (34, 35) an bzw. neben der Auflagefläche (19) angeordnet ist und über diese nach oben vorsteht, während eine zweite Gruppe (32, 33) der Führungsnoppen am unteren Seitenrand des Greifbehälters (10) angeordnet ist und von der Behälterwand (16, 17) seitlich absteht, und daß ferner die beiden Gruppen (32, 33 und 34, 35) der Führungsnoppen so versetzt zueinander angeordnet sind, daß zwei aufeinander aufgesetzte Greifbehälter (10) gegeneinander unverschiebbar sind.

12. Einrichtung nach Anspruch 11, dadurch gekennzeichnet, daß die Führungsnoppen (32 - 35) nur an zwei gegenüberliegenden Behälterseiten (16, 17), vorzugsweise an zwei Längsseiten vorgesehen und derart angeordnet sind, daß zwei Greifbehälter (10) in einer normalen und mindestens einer versetzten Lage stapelbar sind.

13. Einrichtung nach Anspruch 12, dadurch gekennzeichnet, daß die über die obere Auflagefläche (19) vorstehenden Führungsnoppen (34, 35) einer Behälterseite an einer ebenfalls über die Auflagefläche (19) nach oben vorstehenden, sich vorzugsweise annähernd über die gesamte Länge der Behälterseite erstreckenden Führungsleiste (28, 29) angeformt sind.

14. Einrichtung nach einem der Ansprüche 11 - 13, dadurch gekennzeichnet, daß die Führungnoppen (34, 35) an der oberen Auflagefläche (19) so hoch bemessen sind, daß sie ihre lageorientierende Funktion auch beibehalten, wenn auf den Greifbehälter (10) ein Deckel (80) aufgesetzt ist, und dieser seinerseits eine Auflage für einen aufgesetzten Greifbehälter bildet.

15. Einrichtung nach einem der vorhergehenden Ansprüche, dadurch gekennzeichnet, daß der Greifbehälter (10) an seiner dem Arbeitsbereich des Montagearbeitsplatzes zugeordneten Vorderseite mit einer mindestens annähernd senkrecht zum Behälterboden (11) stehenden Tragwand (36, 39) für einen Informationsträger versehen ist.

16. Einrichtung nach den Ansprüchen 7 und 15, dadurch gekennzeichnet, daß zwischen der schräg angeordneten Vorderwand (13) und der Tragwand (36, 39) ein hintergreifbarer Zwischenraum (38) gebildet ist.

17. Einrichtung nach Anspruch 16, dadurch gekennzeichnet, daß die Tragwand (36, 39) mit Schlitzen (41) zum Durchtritt von Rastschenkeln (43) eines an der Tragwand (36, 39) lösbar anbringbaren Informationsträgers (42) bzw. einer Abdeckung für einen eingesteckten Informationsträger versehen ist.

18. Einrichtung nach Anspruch 17, dadurch gekennzeichnet, daß der Informationsträger (42) bzw. die Abdeckung aus durchsichtigem Kunststoff besteht, dessen Oberflächenbereiche durch erodieren entspiegelt sind.

19. Einrichtung nach einem der vorhergehenden Ansprüche, dadurch gekennzeichnet, daß mindestens ein Greifbehälter als kleinere Greifschale (70) ausgebildet ist, die gleich breit wie der größere Greifbehälter (10), jedoch nur halb so lang wie dieser ist und deren unterer Rand mit Mitteln (33) zum lageorientierten Stapeln auf dem größeren Greifbehälter (10) versehen ist.

20. Einrichtung nach den Ansprüchen 11 und 19, dadurch gekennzeichnet, daß die Greifschale (70) am unteren Seitenrand mit Führungsnoppen (33) versehen ist, welche derart auf die oberen Führungsnoppen (34, 35) eines Greifbehälters (10) abgestimmt sind, daß die auf diesen Greifbehälter (10) aufgesetzte Greifschale (70) ein Stück weit auf dem Greifbehälter (10) verschiebbar ist.

21. Einrichtung nach Anspruch 19 oder 20, dadurch gekennzeichnet, daß die Greifschale (70) am oberen Behälterrand mit einer ebenen Auflagefläche (19) und mit Anschlägen (35) zum lageorientierten Stapeln einer anderen Greifschale (70) versehen ist.

22. Einrichtung nach Anspruch 21, dadurch gekennzeichnet, daß die Anschläge (35) am oberen Behälterrand der Greifschale (70) so ausgebildet sind, daß auf zwei hintereinander liegenden Greifschalen (70) ein Greifbehälter (10) lageorientiert aufsetzbar ist.

23. Einrichtung nach einem der vorhergehenden Ansprüche, dadurch gekennzeichnet, daß auf den Greifbehälter (10) ein aus durchsichtigem Kunststoff bestehender Deckel (80) lageorientiert aufsetzbar ist, der vorzugsweise mit einer Griffmulde (81) in der Nähe der vorderen Deckelkante versehen ist.

24. Einrichtung nach den Ansprüchen 11 und 23, dadurch gekennzeichnet, daß der Deckel (80) mit Randaussparungen (82) für den Eingriff der oberen Zentriernoppen (34, 35) des Greifbehälters versehen ist.

25. Einrichtung nach einem der vorhergehenden Ansprüche, dadurch gekennzeichnet, daß der Greifbehälter (10) und gegebenenfalls der Aufnahmebehälter (50) und die Greifschale (70) mit mindestens einer von oben zugänglichen Ausnehmung an der Rückwand (18 bzw. 52) versehen ist.

26. Einrichtung nach Anspruch 25, dadurch gekennzeichnet, daß die Ausnehmung an einer Ecke des Behälters (10, 50) bzw. der Greifschale (70) gebildet und durch eine schräg gestellte Eckwand (24 bzw. 55) begrenzt ist.

27. Einrichtung nach Anspruch 26, dadurch gekennzeichnet, daß ein am oberen Behälterrand gebildeter ebener Auflageflansch (19) über die Eckwand (24) hinweggeführt ist, dort einen hintergreifbaren Flanschrand bildet und auf der Oberseite mit einem Griffsymbol (Riffelung 25) versehen ist.

28. Einrichtung nach einem der vorhergehenden Ansprüche, dadurch gekennzeichnet, daß der Greifbehälter (10) an der Rückwand (18) mit einem oberen Randflansch (19) versehen ist, von welchem mindestens ein Einhängelappen (22) in einem von einer Haltelasche (94) der Haltevorrichtung (19) hintergreifbaren Abstand von der Rückwand (18) nach unten absteht, und daß ferner der Greifbehälter (10) im unteren Bereich der Rückwand (18) mit mindestens einer über die Rückwand (18) hervorspringenden Stützleiste (23) versehen ist.

29. Einrichtung nach den Ansprüchen 2, 19 und 28, dadurch gekennzeichnet, daß auch der Aufnahmebehälter (50) und die Greifschale (70) mit den gleichen Mitteln (22, 23) zum lösbaren Anbringen an der Haltevorrichtung (90) wie die Greifschale (10) ausgebildet sind.

30. Einrichtung nach einem der vorhergehenden Ansprüche, gekennzeichnet durch einen Satz von aufeinander abgestimmten Behältern, der einen vorzugsweise als Werkstückträger ausgebildeten Magazinbehälter (98) und mindestens drei unterschiedlich große Greifbehälter (10a, 10b, 10c) umfaßt, wobei die Länge des größten Greifbehälters (10a) der Breite des Magazinbehälters (98) und die Breite des größten Greifbehälters (10a) der halben Länge des Magazinbehälters (98) entspricht, wogegen die Länge der beiden kleineren Greifbehälter (10b, 10c) jeweils der Breite des größten Greifbebhälters (10a) und die Breite der kleineren Greifbehälter (10b, 10c) der halben Länge des größten Greifbehälters (10a) entspricht, und wobei ferner einer der beiden kleineren Greifbehälter (10b) so hoch wie der größte Greifbehälter (10a) und der andere, kleinste Greifbehälter (10c) nur halb so hoch wie der größte Greifbehälter (10a) ist.

## Claims

1. Device for the easy-to-reach supply of assembly parts at manual assembly workplaces, having at least one grab receptacle receiving the assembly parts, which grab receptacle is provided with means for detachable attachment to a holding apparatus provided at the assembly workplace and to which grab receptacle there is assigned, following attachment to the holding apparatus, on that side of the grab receptacle facing the working area of the assembly workplace, a grab tongue, characterised in that the grab tongue (60) is formed in one piece onto a take-up receptacle (50), in that the grab receptacle (10) can be inserted into the take-up receptacle (50) and in that the grab tongue (60) protrudes on the access side over the inserted grab receptacle (10).

2. Device according to Claim 1, characterised in that the take-up receptacle (50) is provided with its own means (22, 23) for detachable attachment to a holding apparatus (90) provided at the assembly workplace.

3. Device according to Claim 2, characterised in that the take-up receptacle (50) is constructed on the grab tongue (60) side without a side wall and exhibits on its base (51) two knobs (56), preferably adjoining the side walls (53, 54), for the displacement-proof securement of a grab receptacle (10) inserted from above.

4. Device according to Claim 2 or 3, characterised in that the base (51) of the take-up receptacle (50) merges continuously into the grab tongue (60) and each side wall (53, 54) merges continuously into a side cheek (63, 64) which laterally bounds the grab tongue (60) and preferably decreases in height in the direction of the free end.

5. Device according to one of the preceding claims, characterised in that the front end region (65) of the grab tongue (60) is angled-off slightly upwards.

6. Device according to one of Claims 2 - 5, characterised in that the base (51) of the take-up receptacle (50) and preferably also the grab tongue (60) is provided with scrape channels (61, 62).

7. Device according to one of the preceding claims, characterised in that a front wall (13) of the grab receptacle (10), which front wall is assigned to the working area of the assembly workplace, is disposed in such a way in an outwardly obliquely rising arrangement and in that a rounding-out (12) forming the transition between the front wall (13) and the receptacle base (11) is dimensioned in such a way that deposited small parts or residual quantities of deposited small parts can easily be scraped out of the grab receptacle (10) over the front wall (13).

8. Device according to Claim 7, characterised in that the upper end region (14) of the front wall (13) is rounded in the direction of the end border (15).

9. Device according to Claim 7 or 8, characterised in that the transition between the rear wall (18) of the grab receptacle (10) and the receptacle base (11) is also noticeably rounded.

10. Device according to one of Claims 7 - 9, characterised in that the base of the grab receptacle (10) is provided with scrape channels (21), which preferably extend right into the rounding-out (12) on the transition to the front wall (13).

11. Device according to one of the preceding claims, having a grab receptacle which is provided at the upper receptacle border with a flat bearing surface and with stops for the position-orientated stacking of another receptacle, characterised in that the stops are formed by guide knobs (32 - 35), a first cluster (34, 35) of which is disposed on or next to the bearing surface (19) and projects upwards over this, whilst a second cluster (32, 33) of guide knobs is disposed on the lower side border of the grab receptacle (10) and juts out laterally from the receptacle wall (16, 17), and in that, moreover, the two clusters (32, 33 and 34, 35) of guide knobs are disposed in a mutually offset arrangement such that two grab receptacles (10) mounted one on top of the other cannot be mutually displaced.

12. Device according to Claim 11, characterised in that the guide knobs (32 - 35) are provided only on two opposing receptacle sides (16, 17), preferably on two longitudinal sides, and are disposed in such a way that two grab receptacles (10) can be stacked in one normal and at least one offset position.

13. Device according to Claim 12, characterised in that those guide knobs (34, 35) of a receptacle side which project over the upper bearing surface (19) are formed onto a guide rail (28, 29) which likewise projects upwards over the bearing surface (19) and preferably extends approximately across the entire length of the receptacle side.

14. Device according to one of Claims 11 - 13, characterised in that the guide knobs (34, 35) on the upper bearing surface (19) are dimensioned in terms of height such that they also maintain their position-orientating function if a lid (80) is mounted onto the grab receptacle (10) and if this lid forms, for its part, a bearing surface for a mounted grab receptacle.

15. Device according to one of the preceding claims, characterised in that the grab receptacle (10) is provided, on its front side assigned to the working area of the assembly workplace, with a supporting wall (36, 39) for an information carrier, which supporting wall stands at least approximately perpendicular to the receptacle base (11).

16. Device according to Claims 7 and 15, characterised in that a back-grippable interspace (38) is formed between the obliquely disposed front wall (13) and the supporting wall (36, 39).

17. Device according to Claim 16, characterised in that the supporting wall (36, 39) is provided with slots (41) for the passage of catch-legs (43) of an information carrier (42) which can be detachably attached to the supporting wall (36, 39) or of a cover for an inserted information carrier.

18. Device according to Claim 17, characterised in that the information carrier (42) or the cover consists of transparent plastic, the surface regions of which are dereflected by erosion.

19. Device according to one of the preceding claims, characterised in that at least one grab receptacle is configured as a smaller grab bucket (70), which is equally as wide as the larger grab receptacle (10) but is only half as long as this and the lower border of which is provided with means (33) for position-orientated stacking on the larger grab receptacle (10).

20. Device according to Claims 11 and 19, characterised in that the grab bucket (70) is provided at the lower side border with guide knobs (33), which are matched to the upper guide knobs (34, 35) of a grab receptacle (10) in such a way that the grab bucket (70) mounted onto this grab receptacle (10) can be displaced by a short distance on the grab receptacle (10).

21. Device according to Claim 19 or 20, characterised in that the grab bucket (70) is provided at the upper receptacle border with a flat bearing surface (19) and with stops (35) for the position-orientated stacking of another grab bucket (70).

22. Device according to Claim 21, characterised in that the stops (35) on the upper receptacle border of the grab bucket (70) are configured such that a grab receptacle (10) can be mounted, in a position-orientated manner, onto two grab buckets (70) disposed one behind the other.

23. Device according to one of the preceding claims, characterised in that onto the grab receptacle (10) there can be mounted, in a position-orientated manner, a lid (80) consisting of transparent plastic, which is preferably provided with a recessed grip (81) close to the front edge of the lid .

24. Device according to Claims 11 and 23, characterised in that the lid (80) is provided with marginal recesses (82) for the engagement of the upper centring knobs (34, 35) of the grab receptacle.

25. Device according to one of the preceding claims, characterised in that the grab receptacle (10) and, where appropriate, the take-up receptacle (50) and the grab bucket (70), is provided with at least one cutout, accessible from above, on the rear wall (18 or 52).

26. Device according to Claim 25, characterised in that the cutout is formed on a corner of the receptacle (10, 50) or of the grab bucket (70) and is bounded by an obliquely inclined corner wall (24 or 55).

27. Device according to Claim 26, characterised in that a flat bearing flange (19) formed on the upper receptacle border is guided over the corner wall (24), forms a back-grippable flange border there and is provided on the top side with a grip symbol (ribbing 25).

28. Device according to one of the preceding claims, characterised in that the grab receptacle (10) is provided on the rear wall (18) with an upper marginal flange (19), at least one suspension lug (22) of which juts out downwards from the rear wall (18) at a distance which is back-grippable by a holding tab (94) of the holding apparatus (19), and in that the grab receptacle (10) is provided, furthermore, in the lower region of the rear wall (18), with at least one supporting rail (23) protruding over the rear wall (18).

29. Device according to Claims 2, 19 and 28, characterised in that the take-up receptacle (50) and the grab bucket (70) are also configured with the same means (22, 23) for detachable attachment to the holding apparatus (90) as the grab bucket [sic] (10).

30. Device according to one of the preceding claims, characterised by a set of mutually matching receptacles, which set comprises a magazine receptacle (98), preferably configured as a workpiece carrier, and at least three different-sized grab receptacles (10a, 10b, 10c), the length of the largest grab receptacle (10a) corresponding to the width of the magazine receptacle (98) and the width of the largest grab receptacle (10a) corresponding to half the length of the magazine receptacle (98), the length of the two smaller grab receptacles (10b, 10c), on the other hand, corresponding in each case to the width of the largest grab receptacle (10a) and the width of the smaller grab receptacle (10b, 10c) to half the length of the largest grab receptacle (10a), and, furthermore, one of the two smaller grab receptacles (10b) being equally as tall as the largest grab receptacle (10a) and the other, smallest grab receptacle (10c) only being half as tall as the largest grab receptacle (10a).

## Revendications

1. Installation pour fournir, d'une manière facilement accessible, des pièces de montage à des postes de travail ou de montage manuels, avec au moins un réceptacle de préhension contenant les pièces, muni de moyens pour être monté de façon amovible sur un dispositif de fixation prévu au poste de travail, qui comporte, après mise en place sur les dispositifs de fixation, une languette de préhension du côté du réceptacle de préhension, tournée vers la zone de travail du poste de travail, installation caractérisée en ce que la languette de préhension (60) fait corps avec un réceptacle de stockage (50), le réceptacle de préhension (10) pouvant se placer dans le réceptacle de stockage (50) et la languette de préhension (60) dépasse du côté de l'accès, le réceptacle de préhension (10) mis en place.

2. Installation selon la revendication 1, caractérisée en ce que le réceptacle de stockage (50) est muni de moyens propres (22, 23) pour être monté de manière amovible sur un dispositif de fixation (90) prévu au niveau du poste de travail.

3. Installation selon la revendication 2, caractérisé en ce que le réceptacle de stockage (50) est réalisé sans paroi latérale au niveau du côté de la languette de préhension (60) et à son fond (51) il comporte deux tétons (56) adjacents aux parois latérales (53, 54) pour retenir en translation un réceptacle de préhension (10) mis en place par-dessus.

4. Installation selon les revendications 2 ou 3, caractérisée en ce que le fond (51) du réceptacle de stockage (50) rejoint en continu la languette de préhension (60) et chaque paroi latérale (53, 54) rejoint en continu une joue latérale (63, 64) délimitant latéralement la languette de préhension (60) et dont la hauteur va de préférence en diminuant jusqu'à l'extrémité libre.

5. Installation selon l'une des revendications précédentes, caractérisé en ce que la zone d'extrémité avant (65) de la languette de préhension (60) est légèrement recourbée vers le haut.

6. Installation selon l'une des revendications 2 - 5, caractérisée en ce que le fond (51) du réceptacle de stockage (50) et de préférence la languette de préhension (60) comporte des nervures d'extraction (61, 62).

7. Installation selon l'une des revendications précédentes, caractérisée en ce qu'une paroi avant (13) du réceptacle de préhension (10), associée à la zone de travail du poste de travail, est inclinée en montant vers l'extérieur et un arrondi (12) constituant la transition entre la paroi avant (13) et le fond (11) du réceptacle, sont choisis pour que les petites pièces stockées ou les quantités résiduelles de petites pièces puissent être extraites facilement du réceptacle de préhension (10) pour être évacuées par-dessus la paroi avant (13).

8. Installation selon la revendication 7, caractérisée en ce que la zone d'extrémité supérieure (14) de la paroi avant (13) est arrondie en direction du bord frontal (15).

9. Installation selon la revendication 7 ou 8, caractérisée en ce que la transition entre la paroi arrière (18) et le réceptacle de préhension (10) est arrondie de manière significative vers le fond (11) du réceptacle.

10. Installation selon l'une des revendications 7 - 9, caractérisée en ce que le fond du réceptacle de préhension (10) est muni de nervures d'évacuation (21) qui arrivent de préférence jusqu'au niveau de l'arrondi (12) à la transition avec la paroi avant (13).

11. Installation selon l'une des revendications précédentes, avec réceptacle de préhension qui comporte, au niveau de son bord supérieur, une surface d'appui plane ainsi que des butées pour l'empilage avec orientation de position d'un autre réceptacle, installation caractérisée en ce que les butées sont constituées par des tétons de guidage (32 - 35) dont un premier groupe (34, 35) est prévu sur ou à côté de la surface d'appui (19) et est en saillie par rapport à celle-ci vers le haut, alors qu'un second groupe (32, 33) de tétons de guidage est prévu sur le bord latéral inférieur du réceptacle de préhension (10) et est en saillie latéralement par rapport à la paroi de réceptacle (16, 17), et, en outre, les deux groupes (32, 33 et 34, 35) de tétons de guidage sont décalés l'un par rapport à l'autre et deux réceptacles de préhension (10) empilés l'un sur l'autre sont bloqués en translation respective.

12. Installation selon la revendication 11, caractérisée en ce que les tétons de guidage (32 - 35) ne sont prévus que sur deux côtés opposés (16, 17) du réceptacle, de préférence, sur deux grands côtés et sont montés de manière que deux réceptacles de préhension (10) puissent être empilés dans une position normale et au moins dans une position décalée.

13. Installation selon la revendication 12, caractérisée en ce que les tétons de guidage (34, 35) en saillie par rapport à la surface d'appui supérieure (19), d'un côté du réceptacle, sont formés sur un longeron de guidage (28, 29) qui est également en saillie par rapport à la surface d'appui (19), vers le haut, et qui s'étend de préférence pratiquement sur toute la longueur du côté du réceptacle.

14. Installation selon l'une des revendications 11 à 13, caractérisée en ce que les tétons de guidage (34, 35) de la surface d'appui supérieure (19) ont une hauteur telle qu'ils conservent leur fonction d'orientation de position même lorsqu'un couvercle (40) est placé sur le réceptacle de préhension (10) et que celui-ci constitue un appui pour un réceptacle de préhension (10) placé par-dessus.

15. Installation selon l'une des revendications précédentes, caractérisée en ce que le réceptacle de préhension (10) comporte, au niveau de sa face avant associée à la zone de travail d'un poste de montage, une cloison de support (36, 39) qui est au moins pratiquement perpendiculaire au fond (11) du réceptacle et qui reçoit un support d'information.

16. Installation selon les revendications 7 et 15, caractérisée en ce qu'entre la cloison avant (13) en biais et la cloison de support (36, 39), on a formé un volume intermédiaire (38) en retrait.

17. Installation selon la revendication 16, caractérisée en ce que la cloison de support (36, 39) est munie de fentes (41) pour permettre le passage de branches d'encliquetage (43) d'un support d'information (42) ou d'un recouvrement pour un support d'information enfichable qui se monte de manière amovible sur la cloison avant (36, 39).

18. Installation selon la revendication 17, caractérisée en ce que le support d'information (42) ou de recouvrement est en matière plastique transparente dont la surface est rendue mate par satinage.

19. Installation selon l'une des revendications précédentes, caractérisée en ce qu'au moins un réceptacle de préhension est en forme de coupelle de préhension (70) de plus petites dimensions, de même largeur que les grands réceptacles de préhension (10), mais de longueur moitié, et dont le bord inférieur est muni d'un moyen (33) pour l'empilage avec orientation de position sur le réceptacle de préhension (10) de plus grandes dimensions.

20. Installation selon les revendications 11 et 19, caractérisé en ce que la coupelle de préhension (70) est munie, au niveau de son bord latéral inférieur, de tétons de guidage (33) qui sont accordés aux tétons de guidage supérieurs (34, 35) d'un réceptacle de préhension (10) pour que la coupelle de préhension (70) placée sur ce réceptacle de préhension (10) puisse être coulissée d'une certaine longueur sur le réceptacle de préhension (10).

21. Installation selon les revendications 19 ou 20, caractérisée en ce que la coupelle de préhension (70) comporte, au niveau du bord supérieur du réceptacle, une surface d'appui plane (19) et des surfaces de butée (35) permettant l'empilage avec orientation de position d'une autre coupelle de préhension (70).

22. Installation selon la revendication 21, caractérisée en ce que les butées (35) du bord supérieur du réceptacle de la coupelle de préhension (70) sont conçues pour que deux coupelles de préhension (70) placées l'une derrière l'autre puissent recevoir par-dessus elles un réceptacle de préhension (10) orienté en position.

23. Installation selon l'une des revendications précédentes, caractérisée par un couvercle (80) en matière plastique transparente qui peut être placé avec orientation de position sur le réceptacle de préhension (10), ce couvercle ayant, de préférence, une goulotte de préhension (81) au voisinage de son arête avant.

24. Installation selon les revendications 11 et 23, caractérisée en ce que le couvercle (90) est muni de cavités (82) au niveau du bord pour la prise des tétons de centrage (34, 35) supérieurs du réceptacle de préhension.

25. Installation selon l'une des revendications précédentes, caractérisée en ce que le réceptacle de préhension (10) et, le cas échéant, le réceptacle de stockage (50) et la coupelle de préhension (70) sont munis d'au moins une cavité accessible de l'extérieur dans la paroi arrière (18, 52).

26. Installation selon la revendication 25, caractérisée en ce que la cavité est réalisée à un coin du réceptacle (10, 50) ou de la coupelle de préhension (70) et est limitée par une paroi en pan coupé (24, 55).

27. Installation selon la revendication 26, caractérisée par une bride d'appui (19), plane, réalisée au niveau du bord supérieur du réceptacle et qui passe par-dessus le pan coupé (24) pour y former une paroi de bride derrière laquelle on peut passer et dont la face supérieure est munie d'un moyen de préhension (moletage ou nervures 25).

28. Installation selon l'une des revendications précédentes, caractérisée en ce que le réceptacle de préhension (10) est muni, au niveau de la paroi arrière (18), d'une bride périphérique (19) plane, dont au moins une patte d'accrochage (22) est en saillie vers le bas, à une distance de la paroi arrière (18), pour venir dans la patte de fixation (94) du dispositif de fixation (19) et en ce qu'en outre le réceptacle de préhension (10) comporte, dans la zone inférieure de la paroi arrière (18), au moins un longeron d'appui (23) en saillie par rapport à la paroi arrière (18).

29. Installation selon les revendications 2, 19 et 28, caractérisée en ce que le réceptacle de stockage (50) et la coupelle de préhension (70) sont également munis des mêmes moyens (22, 23) pour le montage amovible sur le dispositif de fixation (90) comme la coupelle de préhension (10).

30. Installation selon l'une des revendications précédentes, caractérisée par un jeu de réceptacles qui se correspondent, dont l'un est de préférence un magasin (98) en forme de porte-pièces et comprend au moins trois réceptacles de préhension (10a, 10b, 10c) de dimensions différentes, la longueur du plus grand réceptacle de préhension (10a) correspondant à la largeur du magasin (98) et la largeur du plus grand réceptacle de préhension (10a) correspondant à la moitié de la longueur du magasin (98), la longueur des deux petits réceptacles de préhension (10b et 10c) correspondant respectivement à la largeur du plus grand réceptacle de préhension (10a) et la largeur du plus petit réceptacle de préhension (10b, 10c) à la moitié de la longueur du plus grand réceptacle de préhension (10a) avec, en outre, l'un des deux petits réceptacles de préhension (10b) dont la hauteur est égale à celle du plus grand réceptacle de préhension (10a) et l'autre plus petit réceptacle de préhension (10c) à une hauteur qui correspond seulement à la moitié de celle du plus grand réceptacle de préhension (10a).
